# FASCICULE DE BREVET EUROPEEN

(11) **EP 0 547 928 B1**
(45) Date de publication et mention de la délivrance du brevet: **15.06.1994**
(21) Numéro de dépôt: 92403111.5
(22) Date de dépôt: 19.11.1992
(51) Int. Cl.: H01H 9/22

(54) **Appareil interrupteur de protection**
Schutzschalter
Protective switch

(30) Priorité: 17.12.1991 FR 9115766
(43) Date de publication de la demande: 23.06.1993
(73) Titulaire: TELEMECANIQUE, 92504 Rueil Malmaison Cedex (FR)
(72) Inventeur: Blanchard, Christian, F-92500 Rueil Malmaison (FR); Lauraire, Michel, F-92400 Courbevoie (FR); Vigouroux, Didier, F-95000 Jouy-Le-Moutier (FR)
(74) Mandataire: Saint Martin, René

(56) Documents cités:
- EP-A- 0 366 519
- DE-A- 2 719 053
- DE-C- 255 208
- US-A- 4 037 184

## Description

La présente invention se rapporte à un appareil interrupteur de protection tel que contacteur-disjoncteur, pourvu d'au moins un pôle à contacts séparables, comprenant d'une part un mécanisme de commande susceptible de provoquer l'ouverture et la fermeture des contacts et pouvant être actionné par des moyens de protection susceptibles d'agir en cas de défaut électrique et d'autre part un bouton de commande manuelle, et commandant un électro-aimant de manoeuvre des contacts - voir p. ex. EP-A-0366519.

On connaît des appareils du type ci-dessus appelés contacteurs-disjoncteurs qui intègrent dans un même boîtier un disjoncteur réarmable limiteur de courant pour la protection contre les court-circuits et un contacteur pour la commande automatique et la télécommande. En outre ces appareils intègrent un module de protection magnéto-thermique susceptible de provoquer l'ouverture des contacts en cas de surcharge ou de surintensité.

L'utilisateur d'un tel appareil peut être amené à remplacer la bobine de l'électro-aimant qui est logé dans le boîtier, par exemple pour en changer la tension d'utilisation. Pour effectuer cette opération, des sécurités sont prévues sur les appareils commercialisés actuellement. On ne peut effectuer le remplacement de la bobine de l'électro-aimant qu'après avoir enlevé les fls arrivant aux bornes de la bobine. Après cette opération, on peut démonter un couvercle donnant accès à l'électro-aimant et effectuer le remplacement de celui-ci. On comprend que ces opérations de démontage et de remontage sont relativement compliquées.

La présente invention a pour but de fournir un appareil du genre contacteur-disjoncteur, dans lequel les opérations de démontage et de remontage nécessaires au changement de bobine de l'électro-aimant sont simplifiées au maximum. La sécurité de l'opération est assurée sans qu'il soit besoin de déconnecter les fils des bornes de raccordement de la bobine.

Selon l'invention, l'appareil est caractérisé par le fait qu'il comporte une trappe mobile ouvrant et fermant une ouverture du boîtier de manière à permettre le changement de bobine de l'électroaimant et que cette trappe coopère avec un organe de verrouillage de trappe susceptible d'être déplacé entre une position de fermeture où il immobilise, en position fermée, la trappe sur le boîtier et une position d'ouverture permettant l'ouverture de la trappe, cet organe de verrouillage de trappe étant associé à des moyens de blocage sélectif aptes à l'immobiliser en position de fermeture lorsque le bouton de commande manuelle occupe toutes les positions autres que la position arrêt et à le libérer de manière qu'un utilisateur puisse l'amener en position d'ouverture permettant l'ouverture de la trappe, lorsque le bouton de commande manuelle occupe la position arrêt.

Selon une caractéristique, l'organe de verrouillage de trappe est constitué par un pêne mobile en translation parallèlement à l'axe du bouton de commande et un coulisseau de blocage empêche tout déplacement de ce pêne lorsque le bouton de commande occupe une autre position que la position arrêt et est susceptible de pénétrer dans le bouton de commande lorsque celui-ci est en portion arrêt de manière à libérer le mouvement du pêne.

Selon une caractéristique, le bouton de commande présente un profil permettant le déplacement du coulisseau de blocage, en position d'arrêt de l'appareil.

Selon une caractéristique, le pêne de trappe est un pêne oscillant autour d'un axe et portant des moyens de blocage coopérant avec le bouton de commande manuelle.

L'invention va maintenant être décrite avec plus de détail en se référant à un mode de réalisation donné à titre d'exemple et représenté par les dessins annexés sur lesquels:
- La figure 1 représente schématiquement en élevation un appareil de protection de type contacteur-disjoncteur conforme à l'invention;
- La figure 2 est une vue de détail du mécanisme de changement de bobine d'électro-aimant de l'appareil de la figure 1, représenté en position de marche;
- La figure 3 est une vue du mécanisme de la figure 2, représenté en position d'arrêt permettant le changement de bobine;
- La figure 4 est une vue de détail d'un second mode de réalisation du mécanisme de changement de bobine d'électro-aimant selon l'invention.

L'appareil de type contacteur-disjoncteur illustré par la figure 1 comprend, dans un boîtier 1, plusieurs pôles de coupure du type à double rupture. Chaque pôle comporte un pont de contact mobile 21 qui coopère par des pastilles de contact avec deux contacts fixes 31,32 reliés à des bornes de raccordement pour établir ou interrompre le passage d'un courant de puissance entre ces bornes.

Un ensemble 4 de protection magnétique et thermique est disposé sur chaque chemin de courant dans le boîtier. Lorsque l'ensemble 4 décèle une surintensité sur le chemin de courant, il agit par l'intermédiaire d'un mécanisme 5 muni d'un levier 51 sur un porte-contacts 2 servant au support et au déplacement des ponts de contact. L'ensemble 4 comporte par exemple un déclencheur magnétique et un déclencheur thermique.

D'autre part, un électro-aimant 7 logé dans le boîtier 1 agit sur une autre partie de la structure 2. L'électro-aimant comprend un circuit magnétique fixe 71, une armature mobile 72 et une bobine 73 reliée électriquement à des bornes par un interrupteur; ce dernier est commandable par le mécanisme 5 et/ou par un bouton 6 susceptible de commander l'électro-aimant. L'armature mobile 72 de l'électro-aimant est assujettie à un ressort de rappel et coopère avec un levier 74 qui est directement attelé au porte-contacts 2.

Le boîtier présente du côté de l'électro-aimant 7, une ouverture 12 permettant d'introduire et d'extraire la bobine d'électro-aimant qui loge dans un logement du boîtier. Cette ouverture se ferme par une trappe mobile 11. Le mouvement d'ouverture et de fermeture de la trappe 11 ne nécessite aucune intervention sur les fils d'alimentation bobine 75. De préférence la trappe 11 peut pivoter sur le boîtier à la manière d'un battant ou d'une porte.

Dans le boîtier 1 est monté un pêne de trappe 81 susceptible d'être déplacé entre une position de fermeture correspondant à la position fermée de la trappe et une position d'ouverture permettant l'ouverture de la trappe. Ce pêne de trappe 81 est associé à un mécanisme de blocage 82 apte à le maintenir immobilisé en position de fermeture lorsque le bouton de commande manuelle 6 occupe toutes les positions autres que la position arrêt et à le libérer, de manière qu'un utilisateur puisse l'amener en position d'ouverture, lorsque le bouton de commande manuelle 6 occupe la position arrêt.

Dans le mode de réalisation des figures 2 et 3, le pêne de trappe 81 est mobile en translation parallèlement à l'axe de rotation 61 du bouton 6 et coopère avec un coulisseau de blocage 82 mobile en translation, perpendiculairement à l'axe 61 et à l'axe de translation du pêne 81. Ce coulisseau 82 est soumis à un ressort de rappel 83 tendant à le ramener en position de blocage du pêne 81. Lorsque le bouton de commande 6 occupe une autre position que la position arrêt, le coulisseau 82 est empêché de se déplacer et bloque tout déplacement du pêne 81. Le bouton de commande manuelle 6 présente un profil permettant le déplacement du coulisseau de blocage 82, pour la position d'arrêt de l'appareil. A cet effet, le bouton de commande 6 présente un trou borgne 62 d'ouverture dans lequel peut s'engager l'extrémité du coulisseau de blocage 82. Ce trou borgne 62 ne se positionne en face du coulisseau 82 que lorsque le bouton de commande manuelle 6 est en position arrêt.

Dans le mode de réalisation de la figure 4, le pêne de trappe 81 est monté pivotant sur le boîtier autour d'un axe 84 et il est soumis à un ressort de rappel 85. Ce pêne en forme de secteur peut osciller entre une position de fermeture représentée en traits pleins et une position d'ouverture représentée en traits pointillés. Il porte un doigt de blocage 82 empêchant toute rotation de ce pêne 81 lorsque le bouton 6 occupe une autre position que la positon arrêt. Dans la position arrêt du bouton de commande 6, un trou borgne ménagé dans ce bouton, tel que 62,permet le pivotement du pêne 81 jusqu'à la position d'ouverture.

Le fonctionnement va maintenant être expliqué.

En position de marche, le bouton de commande 6 empêche tout déplacement du pêne 81 et par conséquent toute ouverture de la trappe.

En position d'arrêt de l'appareil, le bouton de commande 6 autorise le déplacement du pêne de verrouillage de la trappe. L'utilisateur peut donc déplacer le pêne et ouvrir la trappe pour changer la bobine.

Ce dispositif n'autorisera pas la remise en marche de l'appareil tant que la trappe ne sera pas remise en position de fermeture et que le pêne de trappe ne sera pas ramené en position de verrouillage.

Il est bien entendu que l'on peut, sans sortir du cadre de l'invention, imaginer des variantes et des perfectionnements de détail.

## Revendications

1. Appareil interrupteur de protection tel que contacteur-disjoncteur, pourvu d'au moins un pôle à contacts séparables, comprenant d'une part un mécanisme de commande (5) susceptible de provoquer l'ouverture et la fermeture des contacts (21,31) et pouvant être actionné par un moyen de protection (4) susceptible d'agir en cas de défaut électrique et d'autre part un bouton de commande manuelle (6), commandant un électro-aimant (7) de manoeuvre des contacts, caractérisé par le fait qu'il comporte une trappe mobile (11) ouvrant et fermant une ouverture du boîtier de manière à permettre le changement de bobine de l'électroaimant (7) et que cette trappe (81) coopère avec un organe de verrouillage de trappe (81) susceptible d'être déplacé entre une position de fermeture où il immobilise, en position fermée, la trappe sur le boîtier et une position d'ouverture permettant l'ouverture de la trappe, cet organe de verrouillage de trappe (81) étant associé à des moyens de blocage sélectif (82,62) aptes à l'immobiliser en position de fermeture lorsque le bouton de commande manuelle (6) occupe toutes les positions autres que la position arrêt et à le libérer de manière qu'un utilisateur puisse l'amener en position d'ouverture permettant l'ouverture de la trappe, lorsque le bouton de commande manuelle (6) occupe la position arrêt.

2. Appareil selon la revendication 1, caractérisé par le fait que l'organe de verrouillage de trappe (81) est constitué par un pêne mobile en translation parallèlement à l'axe du bouton de commande (6) et qu'un coulisseau de blocage (82) empêché tout déplacement de ce pêne lorsque le bouton de commande occupe une autre position que la position arrêt et est susceptible de pénétrer dans le bouton de commande lorsque celui-ci est en position arrêt de manière à libérer le mouvement du pêne (81).

3. Appareil selon l'une quelconque des revendications précédentes, caractérisé par le fait que le bouton de commande (6) présente un profil permettant le déplacement du coulisseau de blocage (82), en position d'arrêt de l'appareil.

4. Appareil selon l'une quelconque des revendications précédentes, caractérisé par le fait que le pêne de trappe (81) est un pêne oscillant autour d'un axe (84) et portant des moyens de blocage (82) coopérant avec le bouton de commande manuelle (6).

## Patentansprüche

1. Schutzschaltvorrichtung wie Schütz, die mit wenigstens einem Pol mit trennbaren Kontakten versehen ist und einerseits einen Steuermechanismus (5), der die Öffnung und die Schließung der Kontakte (21, 31) bewirken kann und durch ein Schutzmittel (4) betätigt sein kann, das im Falle eines elektrischen Fehlers wirken kann, und andererseits einen manuellen Steuerknopf (6) besitzt, der einen Elektromagnet (7) zur Betätigung der Kontakte steuert, dadurch gekennzeichnet, daß sie eine bewegliche Klappe (11) besitzt, die eine Öffnung des Gehäuses öffnet und verschließt, so daß sie den Austausch der Spule des Elektromagnets (7) gestattet, und daß diese Klappe (81) mit einem Klappenverriegelungsorgan (81) zusammenwirkt, das zwischen einer Verschlußstellung, in der es die Klappe an dem Gehäuse in geschlossener Stellung blockiert, und einer Öffnungsstellung, die die Öffnung der Klappe gestattet, bewegt werden kann, wobei dieses Klappenverriegelungsorgan (81) Mitteln (82, 62) zur selektiven Blockierung zugeordnet ist, die es in geschlossener Stellung blockieren können, wenn der manuelle Steuerknopf (6) alle anderen Stellungen als die Unterbrechungsstellung einnimmt, und es freigeben können, so daß ein Benutzer es in die Öffnungsstellung bringen kann, die die Öffnung der Klappe gestattet, wenn der manuelle Steuerknopf (6) die Unterbrechungsstellung einnimmt.

2. Vorrichtung nach Anspruch 1, dadurch gekennzeichnet, daß das Klappenverriegelungsorgan (81) aus einem parallel zur Achse des Steuerknopfs (6) translationsbeweglichen Riegel besteht und daß ein Blockierschieber (82) jede Bewegung dieses Riegels verhindert, wenn der Steuerknopf eine andere Stellung als die Unterbrechungsstellung einnimmt, und in den Steuerknopf eindringen kann, wenn dieser in der Unterbrechungsstellung ist, so daß die Bewegung des Riegels (81) freigegeben wird.

3. Vorrichtung nach einem der vorhergehenden Ansprüche, dadurch gekennzeichnet, daß der Steuerknopf (6) ein Profil besitzt, das die Bewegung des Blockierschiebers (82) in der Unterbrechungsstellung der Vorrichtung gestattet.

4. Vorrichtung nach einem der vorhergehenden Ansprüche, dadurch gekennzeichnet, daß der Klappenriegel (81) ein um eine Achse (84) schwenkbarer Riegel ist und Blockiermittel (82) trägt, die mit dem manuellen Steuerknopf (6) zusammenwirken.

## Claims

1. Protection switch device, for example, a contactor/circuit-breaker, having at least one set of separable contacts (or pole), comprising firstly an actuator mechanism (5) adapted to open and close the contacts (21, 31) and adapted to be operated by protection means (4) in response to an electrical fault and secondly a manual actuator knob (6) operating a solenoid (7) for manoeuvring the contacts, characterised in that it includes a movable flap (11) for opening and closing an aperture of the housing to enable the coil of the solenoid (7) to be changed and in that said flap (81) cooperates with a flap locking member (81) movable between a closed position in which it immobilises the flap on the housing in a closed position and an open position enabling opening of the flap, said flap locking member (81) being associated with selectively operable locking means (82, 62) adapted to immobilise it in the closed position when the manual actuator knob (6) occupies any position other than the off position and to release it so that a user can move it to the open position enabling opening of the flap when the manual actuator knob (6) is in the off position.

2. Device according to claim 1 characterised in that the flap locking member (81) is a latch movable in translation parallel to the axis of the actuator knob (6) and in that a locking slide member (82) prevents movement of said latch if the actuator knob occupies any position no other than the off position and is adapted to enter the actuator knob when the latter is in the off position to enable movement of the latch (81).

3. Device according to either of the preceding claims characterised in that the actuator knob (6) has a profile enabling movement of the locking slide member (82) in the off position of the device.

4. Device according to any one of the preceding claims characterised in that the flap latch (81) oscillates about an axis (84) and carries locking means (82) cooperating with the manual actuator knob (6).
